# EUROPÄISCHE PATENTSCHRIFT

(11) **EP 1 353 780 B1**
(45) Veröffentlichungstag und Bekanntmachung des Hinweises auf die Patenterteilung: **20.08.2008**
(21) Anmeldenummer: 02715459.0
(22) Anmeldetag: 21.01.2002
(51) Int. Cl.: B25B 23/04, B25B 23/06

(54) **VORRICHTUNG ZUM EINSCHRAUBEN VON MAGAZINIERT VORBEREITETEN BEFESTIGUNGSELEMENTEN**
DEVICE FOR SCREWING IN MAGAZINE-FED FASTENING ELEMENTS
PROCEDE DE VISSAGE D'ELEMENTS DE FIXATION PREPARES POUR LE MAGASINAGE

(30) Priorität: 22.01.2001 DE 10102694; 22.01.2001 DE 10102702
(43) Veröffentlichungstag der Anmeldung: 22.10.2003
(73) Patentinhaber: SFS intec Holding AG, 9435 Heerbrugg (CH)
(72) Erfinder: GASSER, DANIEL, CH-9444 Diepoldsau (CH); Sahli, Richard, 9443 Widnau (CH)
(86) Internationale Anmeldenummer: PCT/EP2002/000537
(87) Internationale Veröffentlichungsnummer: WO 2002/057054

(56) Entgegenhaltungen:
- EP-A- 0 600 283
- EP-A- 0 903 202
- DE-A- 19 538 812
- US-A- 3 960 191

## Beschreibung

Die Erfindung betrifft eine Vorrichtung der im Oberbegriff des Patentanspruches 1 angegebenen Art.

Vorrichtungen der eingangs genannten Art sind bereits in verschiedenen Ausführungsvarianten bekannt, z. B. aus der EP 0 600 285 A1. Bei einigen dieser bekannten Vorrichtungen werden die Kunststoffhalter derart in einem Magazin zugeführt, dass sie sich an ihren Randbereichen überlappen. Es sind daher gerade auf diese besondere Zuführart abzustimmende Vereinzelungsanordnungen vorzusehen, wobei außerdem die Gefahr bei einer derartigen Zuführung gegeben ist, dass sich die Kunststoflhalter aufgrund der Überlappungen und der Schräglage verkeilen.

Bei einer Vorrichtung der im Oberbegriff des Patentanspruches 1 angegebenen Art, die aus der DE 195 25 328 A1 und EP 06 00 283 bekannt ist, ist keine spezielle Vereinzelungsvorrichtung vorgesehen. Vielmehr wird durch die Schraubvorrichtung selbst bei dem Einschraubvorgang die Vereinzelung vorgenommen. Der Nachteil, dass sich die Kunststoffhalter gegenseitig überlappen, wird bei dieser Vorrichtung dadurch vermieden, dass ein Gurt verwendet wird. Das ist aufwendig und sollte ebenfalls vermieden werden. Ohne Gurt könnte bei dieser Vorrichtung aber nicht vereinzelt werden.

Eine Vorrichtung ähnlich der der eingangs genannten Art ist aus der DE 195 38 812 A1 bekannt. Bei dieser bekannten Vorrichtung werden die Kunststoffhalter derart in einem Magazin zugeführt, dass sie sich an ihren Randbereichen überlappen. Es sind daher gerade auf diese besondere Zuführart abzustimmende Vereinzelungsanordnungen vorzusehen, wobei außerdem die Gefahr bei einer derartigen Zuführung gegeben ist, dass sich die Kunststoffhalter aufgrund der Ueberlappungen und der Schräglage verkeilen.

Bei einer solchen Vorrichtung sind auch verschiedene Konstruktionsvarianten für die Zuführung der Kunststoffhalter über das Magazin einsetzbar. In der Regel sind dies entsprechende Führungsschienen oder Führungsstege. Es könnten auch zwei oder mehrere solcher als Magazine eingesetzter Schienen parallel nebeneinander an der Vorrichtung angeordnet werden, wobei durch seitliche Verschiebung dieser Magazine jeweils eines der mehrfach angeordneten Magazine zur Entnahme der Kunststoffhalter bereitstünde.

Die vorliegende Erfindung hat sich zur Aufgabe gestellt, eine optimale Vereinzelungsanordnung für Kunststoffhalter zu schaffen, bei deren Zuführung die großflächigen Unterlegscheiben derselben im wesentlichen in einer gemeinsamen Ebene liegen.

Diese Aufgabe ist erfindungsgemäß durch eine Vorrichtung mit den im Patentanspruch 1 angegebenen Merkmalen gelöst.

Damit ist eine optimale Vereinzelungsmöglichkeit für Kunststoffhalter geschaffen worden, so daß diese mit ihren großflächigen Unterlegscheiben praktisch in einer Ebene liegend zugeführt werden können und somit die rohrförmigen Ansätze parallel zueinander liegen und im wesentlichen rechtwinklig zum Zuführkanal ausgerichtet sind. Die Vereinzelung ist deshalb optimal gelöst, weil der unterste Kunststoffhalter durch den dort eingreifenden Hebelarm am weiteren Vorschub gehindert wird. Sobald ein weiterer Kunststoffhalter nachgeführt werden soll, muss ja der Hebel entsprechend verschwenkt werden, so dass der zu unterst liegende Kunststoffhalter in die Einschraublage gleiten kann. Damit in einfacher und wirkungsvoller Weise sichergestellt ist, dass der nächst folgende Kunststoffhalter nicht gleich nachfallen kann, d.h. sich erst dann weiter bewegt, wenn der verdrehbare Hebel wieder in seine Ruhestellung zurückgekehrt ist, wird in einfacher Weise mit dem federbelastet zurückdrückbaren Anschlagteil auf die Oberfläche der großflächigen Unterlegscheibe des Kunststoffhalters gedrückt und somit wird dieser und werden auch alle folgenden Kunststoffhalter des Magazins an einem weiteren Verschieben gehindert. Nach dem Zurückschwenken des Hebelarmes in seine Ruhestellung ist dann der eine Hebelarm bereits wieder in der in den Zuführkanal eingreifenden Stellung und bildet somit für den untersten der nunmehr nachrutschenden Kunststoffhalter einen entsprechenden Anschlag.

Eine vorteilhafte Ausgestaltung sieht vor, dass der federbelastet zurückdrückbare Anschlagteil des einen Hebelarmes als federbelastet in seine Ruhestellung ausschiebbarer Bolzen ausgeführt ist. Es kann dadurch bereits bei einem geringfügigen Verdrehen des Hebels eine Anpresskraft auf die Rückseite des Kunststoffhalters ausgeübt werden, wobei sich diese Anpresskraft beim weiteren Verschwenkvorgang des Hebels entsprechend verstärkt. Es ist somit immer gewährleistet, dass die gesamten magazinierten Kunststoffhalter mit Ausnahme des ganz unten liegenden Kunststoffhalters in einer Sperrposition gehalten werden, bis der Hebel wieder in seine Ruhestellung zurückgekehrt ist und somit der in den Zuführkanal eingreifende Fortsatz den weiteren Vorschub sperrt.

Eine weitere Ausgestaltung der Erfindung sieht vor, dass der Anschlagteil mit seinem freien, zum Zuführkanal gerichteten Ende in seiner ausgeschobenen Ruhestellung bis unmittelbar vor dem Eingriff in den Zuführkanal liegt, so dass bei einem auch nur geringfügigen Verdrehvorgang des Hebels dieser Anschlagteil bereits in den Zuführkanal eingreift. Es ist dadurch gewährleistet, dass die Kunststoffhalter mit Ausnahme des gerade freizugebenden untersten Kunststoffhalters sowohl beim Rückschwenkvorgang - also zur Freigabe des untersten Kunststoffhalters - als auch beim Verdrehen des Hebels in die Ruhestellung - also nachdem der unterste Kunststoffhalter den Magazinbereich verlassen hat - durch den eingreifenden federbelastenden Anschlagteil in einer Halteposition gesichert werden. Erst dann, wenn der Hebel zur Gänze in seine Ruhestellung geführt ist, wenn also der sperrende Fortsatz zur Gänze in den Zuführkanal eingreift, löst sich auch der federbelastet zurückdrückbare Anschlagteil, der hier als Bolzen ausgeführt ist, so dass nunmehr alle sich noch im Magazin befindlichen Kunststoffhalter um diese eine Station nach unten gleiten können.

In diesem Zusammenhang ist es vorteilhaft, dass der Abstand zwischen dem festen Fortsatz und dem federbelastet ausschiebbaren Anschlagteil größer ist als die Breite der großflächigen Unterlegscheibe des Kunststoffhalters in Zuführrichtung des Zuführkanals gemessen, so dass bei Beginn der Verdrehbewegung des Hebels und solange der Fortsatz am anderen Hebelarm den Durchtritt im Zuführkanal freigibt, der Anschlagteil auf die Oberfläche des nächst folgenden Kunststoffhalters presst. Durch diese Maßnahmen ist eine optimale Abstimmung der Vereinzelungsanordnung auf die eingesetzten Kunststoffhalter möglich, so dass eine störungsfreie Zufuhr und Vereinzelung auch im rauhen Baustellenbetrieb gewährleistet ist.

Wenn in weiterer Ausgestaltung der Erfindung der Anschlagteil an seinem freien Ende abgerundet und/oder abgefast ausgeführt ist, ist dadurch immer ein entsprechend sauberer und kantenfreier Andrückbereich gegeben, so dass es auch nicht zu einer Oberflächenverletzung bei den Kunststoflhaltern führen kann.

Ferner wird vorgesehen, dass der Hebel federbelastet in seiner Ruhestellung gehalten ist, in welcher der Fortsatz an dem in Zuführrichtung hinten liegenden Hebelarm in den Zuführkanal eingreift. Es ist also gerade dann von einer Ruhestellung die Rede, wenn der Anschlagteil entlastet ist und somit keine Anpresskraft auf die Kunststoffhalter ausgeübt wird. Der Fortsatz am unteren Hebelarm hat in dieser Ruhestellung lediglich die Aufgabe, alle im Magazin darüber liegenden Kunststoffhalter in dieser Ruhelage zu halten, bis die nächste Vereinzelung ansteht.

Eine weitere konstruktive Ausgestaltung sieht vor, dass der Hebel auf einer von dem Fortsatz und dem Anschlagteil abgewandten Seite eine Angriffsfläche zum Ansetzen eines mit dem Vorschub der Vorrichtung verschiebbaren Betätigungselementes aufweist. Es ist dadurch in einfacher Weise in Abhängigkeit von den aufeinander folgenden Setzvorgängen eine Vereinzelung der Kunststoffhalter und vorteilhaft der bereits mit vormontierten Schrauben versehenen Kunststoffhalter möglich. Bei jedem Setzvorgang, wenn also ein magaziniert vorbereitetes Befestigungselement eingeschraubt wird, erfolgt beim Zurückführen der Vorrichtung in die Ausgangslage die Zuführung eines weiteren Befestigungselementes, bestehend aus Kunststoffhalter und Schraube, wobei in gegenseitiger Abstimmung der Bewegungsabläufe eine optimale Vereinzelung und Zuführung erzielbar sind.

Damit ein wirksames und schnelles Verdrehen des Hebels der Vereinzelungsanordnung möglich ist und somit das Anpressen des Anschlagteiles und das Freigeben des untersten Kunststoffhalters optimal aufeinander abgestimmt werden können, ist es sinnvoll, wenn die Angriffsfläche des Hebels und eine Angriffsfläche des Betätigungselementes in der jeweiligen Ruhestellung parallel zueinander ausgerichtete Schrägflächen aufweisen, welche bei einem Verschieben relativ zueinander unmittelbar aneinander auftreffen. Durch die beiden einander berührenden Schrägflächen wird ein rasches Verdrehen des Hebels auf einem kurzen Bewegungsbereich der Setzvorrichtung ausgelöst und somit eine unmittelbare Freigabe des zu unterst liegenden Kunststoffhalters und ein unmittelbares Festhalten des untersten Kunststoffhalters der darüberliegenden, im Magazin befindlichen Kunststoffhalter.

Gerade bei einer solchen konstruktiven Ausgestaltung einer Vereinzelungsanordnung ist es vorteilhaft, wenn an diese ein Magazin zur Vormagazinierung von Kunststoffhaltern ansetzbar ist. Dabei ist es auch möglich, ein abnehmbares Magazin vorzusehen, welches unmittelbar an die montierte Vereinzelungsanordnung ansetzbar ist. Es ist in einem solchen Fall auch möglich, dass die Zuführelemente zur Einschraublage hin lediglich noch als Abstützelement dienen, da auf diesem kurzen zur Einschraublage führenden Weg keine Lageänderung des Kunststoffhalters mehr möglich ist, zumal gerade dann, wenn ein solcher Kunststoffhalter bereits mit einer Schraube vormontiert ist, durch den tief im Fortsatz des Kunststoffhalters liegenden Schwerpunkt des gesamten Befestigungselementes eine Lagesicherung gewährleistet ist.

Eine optimale Möglichkeit zur magazinierten Bereithaltung der Kunststoffhalter, wobei ein einfaches Einführen der Kunststoffhalter und eine störungsfreie Entnahme möglich sein sollen, ist dann gegeben, wenn im Innenbereich des Profils der Zufuhrkanal mittels eines Führungssteges und mittels Führungsschienen begrenzt ist, wobei die Führungsschienen mit Abstand voneinander beidseitig des offenen Bereiches angeordnet sind.

Mit einem solchen Magazin können die großflächigen Unterlegscheiben der Kunststoffhalter praktisch in einer Ebene zueinander liegend ausgerichtet aufgenommen werden, so dass diese mit ihren Randbereichen aneinander anliegen. Es kann somit keinesfalls zu einem Verkeilen der einzelnen Kunststoffhalter kommen. Die Kunststoffhalter werden natürlich mit entsprechendem Spiel aufgenommen, wobei jedoch durch die Anordnung von Führungssteg oder -Führungsschienen eine Abstützung der großflächigen Unterlegscheibe nur auf Teilbereichen gegeben ist. Es ergeben sich keine Reibungsverluste beim Nachrücken der Kunststoffhalter in diesem Magazin, weil die Kunststoffhalter mit dem Magazin nicht großflächig in Berührung kommen. An den Führungsschienen besteht zwischen Kunststoffhalter und Magazin lediglich Linienberührung. An dem Führungssteg, der sich in dem Zuführkanal in der Mitte befindet, ergibt sich auch nur kleinflächige Berührung, weil dort die Kunststoffhalter oben in der Mitte mit einem großen Loch versehen sind, das in den rohrförmigen Fortsatz hineinführt.

Eine besonders vorteilhafte Ausgestaltung liegt darin, dass das das Magazin bildende Profil einsteck- und verriegelbar an diesem montiert ist. Es ist also möglich, zwei oder mehrere solcher Magazine zur Verfügung zu stellen, die ständig wieder befüllt werden können, so dass durch einfaches Auswechseln jeweils eines Magazins wiederum eine entsprechende Anzahl von Kunststoffhaltern für die weitere Verarbeitung in der Vorrichtung zur Verfügung steht. Zum Befüllen eines Magazins muss also nicht die Vorrichtung selbst zur Verfügung stehen, sondern es können während dieser Zeit mit der Vorrichtung Setzungen mit den vorbereiteten Befestigungselementen durchgeführt werden, wobei während dieser Zeit von einer anderen Person die bereitstehenden Magazine wieder mit Kunststoffhaltern und gegebenenfalls vormontierten Schrauben bestückt werden können.

In diesem Zusammenhang ist es besonders vorteilhaft, dass an dem Führungssteg oder an den Führungsschienen Vertiefungen oder Erhebungen ausgebildet sind, welche korrespondierend zu Erhebungen oder Vertiefungen an der Vorrichtung ausgeführt sind. Es kann daher das Magazin einfach durch Einstecken angesetzt werden, so dass bereits die ordnungsgemäße Ausrichtung des Magazins zu der Vorrichtung gewährleistet ist und ein Verdrehen des Magazins um dessen Achse verhindert wird. Am einfachsten wird dazu zwischen Magazin und Vorrichtung eine Zapfen-Bohrung-Verbindung vorgesehen, die ein schnelles Ansetzen nach Art eines Einkuppelns möglich, um dadurch sowohl in Achsrichtung des Magazins als auch in der entsprechenden Winkelstellung eine exakte Ausrichtung vorzugeben.

Im Zusammenhang mit der Verbindung zwischen dem Magazin und der Vorrichtung sieht eine vorteilhafte Maßnahme vor, dass zur Lagesicherung und kraftschlüssigen Verriegelung zwischen Magazin und Vorrichtung an der Rückseite des Magazins eine Befestigungslasche zum Angriff und zur kraftschlüssigen Verriegelung an der Vorrichtung vorgesehen ist. Wenn also das Magazin mit seinem unteren Ende formschlüssig an der Vorrichtung angesetzt ist, bedarf es noch einer zusätzlichen Halterung, um das doch eine gewisse Länge aufweisende Magazin in exakter Ausrichtung zur Vorrichtung zu halten. Es ist daher eine sehr einfache konstruktive Variante gegeben, wenn hier eine entsprechende Ausbildung zur formschlüssigen Verriegelung mit Abstand vom freien Endbereich des Magazins vorhanden ist.

In diesem Zusammenhang sieht eine vorteilhafte Maßnahme vor, dass das Magazin an seinen beiden Endbereichen Verschlusselemente zur unverlierbaren Halterung eingesetzter Kunststoffhalter aufweist. Es können also die beiden Endbereiche des Magazins in gewissem Sinne geschlossen oder geöffnet werden. Beim Befüllen des Magazins wird beispielsweise das dem untenliegenden Endbereich zugeordnete Verschlusselement in die Verriegelungsstellung gebracht, so dass die eingeführten Kunststoffhalter nicht an der unteren Seite des Magazins wieder nach außen gelangen können. Das dem oberen Endbereich des Magazins zugeordnete Verschlusselement kann nach dem gänzlichen Befüllen eines Magazins in die Schließstellung gebracht werden, damit auch beim Hantieren und gegebenenfalls falschen Handhaben des Magazins die Kunststoffhalter nicht an dieser Seite nach außen fallen können. Da die Verschlusselemente vorzugsweise an der offenen Seite des C-förmigen Profils angeordnet sind und somit in den Bewegungsbereich der rohrförmigen Fortsätze der einzusetzenden Kunststoffhalter eingreifen, ist keine komplizierte Anordnung von Führungen zum Einschieben der Verschlusselemente gerade im Bereich des relativ engen Zuführkanales erforderlich, sondern die Verschlusselemente können an der äußeren Oberfläche des des Magazin bildenden C-förmigen Profils angeordnet werden. Die Verschlusselemente werden somit im Bereich ausserhalb des offenen Bereiches des C-förmigen Profils verschoben, so dass praktisch die vorstehenden rohrförmigen Fortsätze der Kunststoffhalter an einer weiteren Verschiebung in Richtung zu den Endbereichen des Magazins gehindert werden. Durch diese Maßnahmen ist es auch in einfacher Weise möglich, das Magazin betriebsbereit zu machen, indem nämlich nach der Montage des Magazins an der Vorrichtung in einfacher Weise das entsprechende Verschlusselement in die Öffnungsstellung zurückgezogen werden kann.

In vorteilhafter Konstruktion wird vorgesehen, dass die Verschlusselemente quer zur Längserstreckung des Profils verschiebbar in die Sperr- und in die Offenstellung bringbar sind. Es ist damit auch eine sehr einfache Betätigungsmöglichkeit gewährleistet, welche auch im rauhen Baustellenbetrieb störungsfrei wirksam ist.

Gerade durch diese Maßnahmen ist es besonders vorteilhaft, wenn das Magazin unmittelbar an eine an der Vorrichtung ausgebildete oder angeordnete Vereinzelungsanordnung anschließbar ist. Es sind dadurch nur kleine Abschnitte zwischen dem Magazin und der Vereinzelungsanordnung zu überbrücken, so dass die Zuführung der Kunststoffhalter problemlos stattfinden kann.

Für die Zuführung der Kunststoffhalter und die Weiterleitung derselben bis zur Einschraublage ist es vorteilhaft, wenn das Magazin vom einem geradlinig ausgeführten Profil gebildet ist, wobei das Magazin in der an der Vorrichtung montierten Stellung mit der Einschraubrichtung einen spitzen Winkel einschließt. Durch den Einsatz eines geradlinig ausgeführten Profils ist nicht nur der Transport einiger solcher Magazine problemlos, sondern es ist auch eine einwandfreie und störungsfreie Verschiebung der Kunststoffhalter in einem solchen Magazin möglich. Wenn das Ansetzen des Magazins in einem spitzen Winkel zur Einschraubrichtung der Vorrichtung erfolgt, bedarf es einer wesentlich geringeren Veränderung der Lage der Kunststoffhalter, um diese in die Einschraubstellung zu bringen, und es ist daher eine Umlenkung von der Zuführrichtung im Magazin bis zur Einschraublage mit wesentlich geringeren Winkeländerungen möglich.

Ausführungsbeispiele der Erfindung werden in der nachstehenden Beschreibung anhand der Zeichnungen noch näher erläutert. Es zeigen:
Fig. 1 eine Seitenansicht einer Vorrichtung zum Einschrauben von magaziniert vorbereiteten Befestigungselementen, teilweise im Schnitt dargestellt;
Fig. 2 eine Seitenansicht eines Teilbereiches der Vorrichtung nach Fig. 1 in Pfeilrichtung II gesehen;
Fig. 3 eine Ansicht eines in der Vorrichtung einsetzbaren, aus einem Kunststoffhalter und einer Schraube bestehenden Befestigungselementes;
Fig. 4 eine vergrößerte Darstellung einer Vereinzelungsanordnung für über ein Magazin zugeführte Befestigungselemente;
Fig. 5 einen Vertikalschnitt durch die Vereinzelunganordnung nach Fig. 4;
Fig. 6 die Vereinzelungsanordnung in einer Ansicht in Pfeilrichtung VI in Fig. 5;
Fig. 7 eine Frontansicht des Magazins;
Fig. 8 eine Stirnansicht des Magazins in Pfeilrichtung VI in Fig. 7;
Fig. 9 eine Ansicht und einen Schnitt nach der Linie VII-VII in Fig. 7;
Fig. 10 eine Seitenansicht des Magazins, teilweise aufgeschnitten dargestellt.

Bei einer Vorrichtung 1 zum Einschrauben von magaziniert vorbereiteten Befestigungselmenten 2 ist ein mittels Rädern 3 verfahrbares Grundgestell 4 vorhanden, in welchem eine Schraubvorrichtung 6 mit einem integrierten Schrauber 5 in vertikaler Richtung verschiebbar gehalten ist. Die gesamte Schraubvorrichtung 6 ist in einem Montageteil 7 eingesetzt und somit über Handgriffe 8 von einer Bedienungsperson zu handhaben. Über entsprechende Führungsstangen ist der Montageteil 7 verschiebbar Führungsstangen ist der Montageteil 7 verschiebbar gehalten, wobei mittels einer Gasfeder 9 die gesamte Schraubvorrichtung jeweils von selbst in die obere Ruhestellung verschoben wird.

Über Zuführelemente 10 werden die Befestigungselemente 2 in die Einschraublage gebracht.

Beim Niederdrücken der Schraubvorrichtung 6 greift dann ein mit einem Angriff für eine Schraube 11 versehener Dom 12 soweit in die Öffnung eines Kunststoffhalters 13 des Befestigungselementes 2 ein, bis der Angriff von dem Schraubenkopf erfasst wird. Über entsprechende Bolzen 14 wird erreicht, dass sich während des Niederdrückens des Befestigungselementes 2 und beim Einschraubvorgang selbst der Kunststoffhalter 13 nicht verdrehen kann.

Wie aus Fig.3 ersichtlich ist, werden mit einer solchen Vorrichtung 1 Befestigungselemente 2 gesetzt, welche aus dem Kunststoffhalter 13 und einer bereits vormontierten Schraube 11 bestehen. Natürlich wäre es auch denkbar, die Schraube 11 erst dann zuzuführen, wenn der Kunststoffhalter 13 vereinzelt in der Einschraublage liegt. Gerade bei solchen Befestigungselementen aus Kunststoffhalter und Schraube ist es aber vorteilhaft und auch für einen schnellen Setzvorgang sinnvoll, wenn die Schraube 11 bereits in dem Kunststoffhalter 13 vormontiert ist und auch in dieser Form über ein vorhandenes Magazin 15 zugeführt werden kann. Zwischen dem Magazin 15 und den Zuführelementen 10, welche die Kunststoffhalter 13 in Richtung Einschraublage führen, ist eine Vereinzelungsanordnung 16 vorgesehen, welche dafür sorgt, dass bei jedem Setzvorgang, also bei jedem Niederdrücken der Schraubvorrichtung 6 jeweils ein Befestigungselement 2 freigegeben und in die Einschraublage gebracht wird. Die Vereinzelungsanordnung 16 weist einen Hebel 17 auf, welcher um eine quer zur Zuführrichtung 18 des Magazins verlaufende Achse 19 verdrehbar ist. Die Endbereiche beider Arme 20, 21 des Hebels 17 greifen abwechselnd und abschnittweise auch gleichzeitig in den Zuführkanal 22 für die Kunststoffhalter 13 ein. Der in Zuführrichtung 18 der Kunststoffhalter 13 zuerst kommende Hebelarm weist an seinem freien Endbereich einen federbelastet zurückdrückbaren Anschlagteil 23 auf. Die Vereinzelungsanordnung 16 wird besonders vorteilhaft bei Befestigungselementen eingesetzt, welche Kunststoffhalter 13 aufweisen, die aus einer großflächigen Unterlegscheibe 24 und einem rohrförmigen Ansatz 25 bestehen.

Wie auch aus den in Fig. 5 dargestellt Kunststoffhaltern 13 ersichtlich ist, werden diese im Magazin 15 so zugeführt, dass die großflächigen Unterlegscheiben 24 derselben praktisch in einer Ebene liegend aufeinander folgen angeordnet sind, so dass dann auch die rohrförmigen Ansätze 25 im wesentlichen rechtwinklig zur Führungsbahn 22 des Magazins 15 ausgerichtet sind.

Bei der Vereinzelungsanordnung 16 ist dabei der in Zuführrichtung 18 der Kunststoffhalter 13 hinten liegende Hebelarm 21 mit einem Fortsatz 26 versehen, welcher in der federbelasteten Ruhestellung des Hebels 17 den Zuführkanal 22 für die magaziniert zugeführten Kunststoffhalter 13 sperrt.

Der federbelastet zurückdrückbare Anschlagteil 23 ist beim gezeigten Ausführungsbeispiel als federbelastet in seine Ruhestellung ausschiebbarer Bolzen ausgeführt. Es geht hier also um eine sehr einfach Konstruktion dieses Anschlagteiles 23. Es ist dabei auch denkbar, dass auf die Breite des Hebels 17 gesehen beispielsweise zwei Bolzen nebeneinander angeordnet sind, die dann gemeinsam den Anschlagteil 23 bilden. Bei einem Bolzen sind auch die Halterung und die erforderliche Federbelastung einfach auszuführen, wobei außerdem in einfacher Weise beispielsweise über ein Langloch 27 und eine Stellschraube 28 eine Bewegungsbegrenzung im Verschiebebereich eines solchen Bolzens möglich ist, der den Anschlagteil 23 bilden soll.

Wie auch aus Fig. 5 ersichtlich ist, liegt der Anschlagteil 23 mit seinem freien, zum Zuführkanal 22 gerichteten Ende in seiner ausgeschobenen Ruhestellung bis unmittelbar vor dem Eingriff in den Zuführkanal 22. In der Ruhestellung erfolgt also keine Hinderung der Kunststoffhalter 13 an einem Weiterführen in dem Zuführkanal 22. Es ist jedoch bei einem auch nur geringfügigen Verdrehvorgang des Hebels 17 bereits gewährleistet, dass der Anschlagteil 23 sich in Richtung Zuführkanal 22 bewegt und somit in den Zuführkanal 22 eingreifen würde, wenn nicht direkt in diesem Bereich ein Kunststoffhalter 13 mit der großflächigen Unterlegscheibe 24 liegen würde.

Beim Verschwenken des Hebels 17 wird also durch Zurückziehen des Fortsatzes 26 der Zuführkanal 22 freigegeben, so dass der zu unterst liegende Kunststoffhalter 13 über die Zuführelemente 10 nach unten in die Einschraublage rutschen kann. Sobald sich eine Verdrehbewegung des Hebels 17 ergibt, liegt unmittelbar der Anschlagteil 23 auf der Oberfläche 29 des nächst folgenden Kunststoffhalters 13 auf und drückt diesen an die gegenüberliegende Wandung des Zuführkanales 22. Es werden also dieser Kunststoffhalter 13 und alle weiteren darüberliegend im Magazin befindlichen Kunststoffhalter an einem weiteren Nach-untenrutschen gehindert, so dass die durch den Fortsatz 26 freigegebene Durchtrittsöffnung des Zuführkanals 22 ohne Probleme offen bleiben kann, bis der folgende Setzvorgang beendet ist und somit der Hebel 17 wieder in seine Ruhestellung zurückgeführt werden kann.

Die besondere konstruktive Ausgestaltung des Anschlagteiles 23 kann auf verschiedene Art und Weise erfolgen. Vorteilhaft ist auch, wenn der Anschlagteil 23 an seinem freien Ende abgerundet und/oder abgefast ausgeführt ist. Es wäre durchaus auch denkbar, diesen Anschlagteil beispielsweise aus Kunststoff zu fertigen oder auch als entsprechende Schiene, die über einen relativ breiten Abschnitt sich an der Oberfläche 29 des Kunststoffhalters 13 abstützen kann.

Der Hebel 17 wird federbelastet in seiner Ruhestellung gehalten, wobei dies in einfacher Weise über eine Schraubenfeder 30 erfolgen kann. In der Ruhestellung greift also immer der Fortsatz 26 des anderen Hebelarmes 21 in den Zuführkanal 22 ein.

Insbesondere aus Fig. 2 und bezüglich der Vereinzelungsanordnung auch aus den Fig. 4 und 5 ist ersichtlich, dass der Hebel 17 auf der von dem Fortsatz 26 und von dem Anschlagteil 23 abgewandten Seite eine Angriffsfläche 31 zum Ansetzen eines mit dem Vorschub der Vorrichtung 1 verschiebbaren Betätigungselementes 32 aufweist. Die Angriffsfläche 31 des Hebels 17 und eine Angriffsfläche 33 des Betätigungselementes 32 weisen in der jeweiligen Ruhestellung parallel zueinander ausgerichtete Schrägflächen auf, welche beim Verschieben der Schraubvorrichtung 6 und somit bei einem relativ zueinander erfolgten Verschiebevorgang unmittelbar aufeinander auftreffen, wobei durch diese Angriffsflächen 31 und 33 ein relativ schneller Schaltvorgang für den Hebel 17 erfolgt.

Wie aus den Zeichnungen ersichtlich ist, wird die Vereinzelungsanordnung bei der gezeigten Ausführungsform unmittelbar an das ansetzbare Magazin 15 zur Vormagazinierung von Kunststoffhaltern 13 anschließend und somit unmittelbar vor den daran anschließenden Zuführelementen 10, welche die Kunststoffhalter 13 in die Einschraublage bringen, angeordnet. Dies scheint bei der gezeigten Konstruktion die einfachste und schnellste und störungsfrei wirkungsvollste konstruktive Gestaltung zu sein. Natürlich wäre es auch denkbar, die Vereinzelungsanordnung 16 an anderer Stelle der Vorrichtung 1 vorzusehen oder beispielsweise im unmittelbaren Bereich des Magazins 15 anzuordnen. Die besondere Lage der Vereinzelungsanordnung 16 an dem besonderen Ort ist aber insofern auch vorteilhaft, weil dadurch das Magazin 15 selbst konstruktiv einfach gestaltet werden kann, so dass es auch grundsätzlich möglich ist, mehrfach gefüllte Magazine bereitzustellen, die dann einfach der Reihe nach angesetzt werden können, um die vormagazinierten Befestigungselemente 2 vereinzeln zu können.

Der Abstand zwischen dem Fortsatz 26 und dem Anschlagteil 23 ist so gewählt, dass bei einer Verstellbewegung des Hebels 17 der Anschlagteil 23 mit einer entsprechenden Federbelastung bereits im nach innen gekrümmten Teil des Kunststoffhalters 13 zur Anlage kommt, so dass der an zweiter Stelle vorhandene Kunststoffhalter 13 bestrebt ist, in Richtung zum Fortsatz 26 zu drängen. Wenn dann der Fortsatz 26 aus dem Zuführkanal 22 herauskommt, wenn also der unterste Kunststoffhalter 13 freigegebenen wird, dann kommt es durch die Federbelastung des Anschlagteils 23 zu einer ruckartigen Weiterbewegung des nächstfolgenden Kunststoffhalters 13, weil nämlich der Anschlagteil 23 plötzlich in den Zentrumsbereich des nächstfolgenden Kunststoffhalters 13 hineindrängen kann. Der zu unterst liegende Kunststoffhalter 13 erfährt somit fast eine Schlag- oder zumindest eine Stoßbewegung, um dadurch zusätzlich ein sicheres Ausstoßen des freigegebenen Kunststoffhalters 13 zu bewirken. Beim Zurückschwenken des Hebels 17 gelangt dann der Fortsatz 26 in eine Sperrstellung im Zuführkanal 22, bevor der Anschlagteil 23 den nunmehr untersten Kunststoffhalter 13 freigibt.

Bei der in den Fig. 7 bis 10 gezeigten Ausführung geht es nun im Wesentlichen um die besondere Ausgestaltung und Anordnung des Magazin 15. Das Magazin 15 dient zur lagegerechten Halterung und verschiebbaren Aufnahme der Kunststoffhalter 13, wobei als wesentliches Kriterium angesehen wird, dass die großflächige Unterlegscheiben 24 der Kunststoffhalter 13 praktisch in einer Ebene liegend aufeinander folgend in dem Magazin 15 gehalten werden und sich nicht gegenseitig überlappen. Es ergibt sich dadurch auch eine wesentlich flachere Bauweise des Magazins 15 selbst und es ist auch die Vereinzelung der Kunststoffhalter 13 bei der Entnahme aus dem Magazin 15 einfacher geworden.

Das Magazin 15 ist im wesentlichen als ein C-förmiges Profil 34 ausgebildet, so dass ein offener Bereich 35 nach Art eines Schlitzes frei bleibt, welcher zum Durchtritt von Fortsätzen 25 der Kunststoffhalter 13 dient. Im Innenbereich des Profils 34 ist ein Führungssteg 36 vorgesehen, welcher im Wesentlichen von einer verstärkten Ausgestaltung der Rückwand des Profils 34 gebildet wird. Weiter sind in diesem Profil 34 Führungsschienen 37 und 38 ausgebildet oder angeordnet, so dass hier zwei mit Abstand voneinander beidseitig des offenen Bereiches 35 angeordnete Führungen für die eingesetzten Kunststoffhalter 13 gebildet werden.

Durch den Führungssteg 36 und die Führungsschienen 37 und 38 wird praktisch ein Zuführkanal 22 zur geführten Aufnahme der großflächigen Unterlegscheiben 24 der Kunststoffhalter 13 geschaffen, der im Wesentlichen der Dicke der Unterlegscheiben 24 entspricht. Ausserhalb, nämlich seitlich des Führungssteges 36 und der Führungsschienen 37 und 38 ist ausreichend Platz vorhanden, so dass nur eine sehr geringe Berührungsfläche zwischen dem Magazin 15 und den eingesetzten Kunststoffhaltern 13 vorhanden ist. Es ist dadurch auch ein sehr einfaches und störungsfreies Nachrücken der Kunststoffhalter 13 bei der fortlaufenden Entnahme gewährleistet.

Wie insbesondere den Fig. 7 bis 10 entnommen werden kann, weist das Magazin 15 an seinen beiden Endbereichen Verschlusselemente 39 und 40 auf, um dadurch eine unverlierbare Halterung der eingesetzten Kunststoffhalter 13 bewirken zu können. Die Verschlusselemente 39 und 40 sind beispielsweise in der Magazinierungsphase und bei der Lagerung von bereits mit Kunststofthaltern 13 bestückten Magazinen 15 vorteilhaft einsetzbar. Es ist dann gewährleistet, dass die magazinierten Kunststoffhalter 13 nicht das Magazin 15 verlassen. Auch beim Ansetzen des Magazins 15 an der Vorrichtung 1 selbst ergeben sich dadurch keine Probleme, weil das Verschlusselement nach dem Ansetzen des Magazins 15 an der Vorrichtung 1 in die Öffnungsstellung gezogen werden kann.

Dies ist deshalb möglich, weil die Verschlusselemente 39, 40 quer zur Längserstreckung des Profils 34 in die Sperr- und in die Offenstellung bringbar sind. Eine vorteilhafte Konstruktion sieht dabei vor, wie dies auch aus den Fig. 7 bis 10 ersichtlich ist, die Verschlusselemente 39, 40 an der offenen Seite des C-förmigen Profils 34 anzuordnen, so dass die Verschlusselemente 39, 40 mit entsprechenden Riegeln 41 in den Bewegungsbereich der rohrförmigen Fortsätze 25 der einzusetzenden Kunststoffhalter 13 eingreifen.

Eine besonders vorteilhafte Konstruktion des Magazins 15 sieht vor, dass das freie untere Endes des Magazins 15 formschlüssig an der Vorrichtung 1 ansetzbar und gegenüber dieser kraftschlüssig verriegelbar ist. Es ist somit in einfacher Weise möglich, das Magazin 15 ausserhalb der Vorrichtung 1 mit entsprechenden Kunststoffhaltern 13 zu bestücken und bei Bedarf schnell und einfach an die Vorrichtung 1 anzusetzen. Beim gezeigten Beispiel wird zwischen dem Magazin 15 und der Vorrichtung 1 eine Art Zapfen-Bohrung-Verbindung vorgesehen. Dabei werden in den Führungsschienen 37, 38 am freien unteren Ende derselben Bohrungen 42, 43 vorgesehen, welche korrespondierend zu Bolzen 44 ausgebildet sind, welche an der Vorrichtung 1 oder vorteilhaft an einer an der Vorrichtung 1 angeordneten Vereinzelungsanordnung 16 ausgebildet sind. Das Magazin 15 muss also lediglich in der Zuführrichtung 18 an die Vorrichtung 1 und im speziellen Fall an die Vereinzelungsanordnung 16 angesetzt werden, so dass die Bolzen 44 in die Bohrungen 42, 43 eingreifen. Es sind damit bereits eine Lagesicherung und eine Verdrehsicherung des Magazins 15 gegenüber der Vorrichtung 1 gewährleistet. Um dann das Magazin 15 in dieser eingesetzten Stellung ordnungsgemäß halten zu können, ist eine zusätzliche formschlüssige Verriegelung mit der Vorrichtung 1 erforderlich. Dies kann in einfacher Weise über eine an der Rückseite des Magazins 15 angeordnete Befestigungslasche 45 erfolgen. Über diese Befestigungslasche 45 erfolgt eine Verbindung mit einem Tragarm 46, der am feststehenden Grundgestell 4 der Vorrichtung 1 angeordnet ist. Die Verriegelung selbst erfolgt durch einen einsteckbaren Bolzen, der beispielsweise federbelastet ausgestaltet ist.

Es gibt verschiedene Möglichkeiten, um eine gegenseitige formschlüssige Verbindung zwischen dem Magazin 15 und der Vorrichtung 1 herzustellen. Anstelle einer Zapfen-Bohrung-Verbindung kann jede Art von Vertiefungen oder Erhebungen an dem freien Ende des Magazins 15 und von entsprechend korrespondierenden Erhebungen und Vertiefungen an der Vorrichtung 1 vorgesehen sein. Es ist auch möglich, diese Erhebungen, Vertiefungen, Bohrungen oder Zapfen nicht nur an dem Führungssteg oder an den Führungsschienen auszubilden, sondern auch am Profil selbst. Es wäre daher auch grundsätzlich denkbar, einen Teilbereich des Profils 34 vorstehend auszubilden, wobei dann eine entsprechende Öffnung zum Einschieben des vorstehenden Bereiches des Profils 34 an der Vorrichtung 1 ausgebildet wäre. Auch für die obere Halterung des Magazins 15 könnte anstelle der Befestigungslasche 45 eine Art federnder Haltebacken vorgesehen werden, so dass das Magazin 15 lediglich mit seinem unteren Ende in Formschluss mit der Vorrichtung 1 zu bringen wäre und dann mit einer geringfügigen Verschränkbewegung in eine federnde Halterung eingedrückt werden müsste. Es stehen hier also die diversesten Varianten offen.

Wie aus den Zeichnungen ersichtlich ist, ist das Magazin 15 von einem geradlinig ausgeführten Profil 34 gebildet. Es wäre im Rahmen der Erfindung auch denkbar, dieses Profil 34 mit einer entsprechenden Krümmung zu versehen, wobei jedoch die Handhabung, die einfache und sichere Zuführung der Kunststoffhalter und auch die Anordnung an der Vorrichtung selbst einfacher und besser zu gestalten sind, wenn ein gradliniges Profil 34 vorhanden ist. Vorteilhaft ist auch, dass das Magazin 15 in der an der Vorrichtung 1 montierten Stellung mit der Einschraubrichtung einen spitzen Winkel W einschließt. Damit ist nicht nur die Handhabung und Anordnung des Magazins 15 sehr einfach, sondern es ist auch die Zuführung der eingesetzten Kunststoffhalter 13 einfacher, da eine geringere Winkelveränderung bis zur endgültigen Einschraublage erforderlich ist.

Durch die erfindungsgemäßen Maßnahmen ist nicht nur die Möglichkeit geschaffen worden, eine konstruktiv einfache Gestaltung vorzusehen, sondern es können nunmehr mehrfach gefüllte Magazine bereitgestellt werden, die dann einfach der Reihe nach in sehr einfacher Weise und vor allem schnell an die Vorrichtung 1 angesetzt werden können.

Wie insbesondere aus den Fig. 2 und 4 ersichtlich ist, kann ein zusätzlicher Vorschubdruck für die in das Magazin 15 eingesetzten Kunststoffhalter 13 erreicht werden, wenn ein ebenfalls in das Magazin 15 eingesetzter Gleitkörper 47 als Gewicht eingesetzt wird. Dieser Gleitkörper 47 kann beispielsweise über eine Kette 48 an dem Tragarm 46 unverlierbar befestigt werden.

## Patentansprüche

1. Vorrichtung zum Einschrauben von magaziniert vorbereiteten Befestigungselementen, welche aus einem aus einer großflächigen Unterlegscheibe und einem rohrförmigen Ansatz gebildeten Kunststoffhalter und einer gegebenenfalls schon vormontierten Schraube bestehen, wobei zwischen das Magazin für die Kunststoffhalter und die Zuführelemente zur Einschraublage eine Vereinzelungsanordnung vorgesehen ist, wobei die Vereinzelungsanordnung einen um eine quer zur Zuführrichtung des Magazins verlaufende Achse verdrehbaren zweiarmigen Hebel aufweist und wobei der in Zuführrichtung der Kunststoffhalter hinten liegende Hebelarm einen festen, in der Ruhestellung des Hebels den Zuführkanal für die magaziniert zugeführten Kunststoffhalter sperrenden Fortsatz aufweist, **dadurch gekennzeichnet, dass** der in Zuführrichtung (18) der Kunststoffhalter (13) zuerst kommende Hebelarm (20) an seinem freien Endbereich einen federbelastet zurückdrückbaren Anschlagteil (23) aufweist, der dann in den Zuführkanal (22) für die Kunststoffhalter (13) eingreift, wenn der Fortsatz (26) des hinten liegenden Hebelarms (21) aus seiner sperrenden Ruhestellung herausbewegt wird.

2. Vorrichtung nach Anspruch 1, **dadurch gekennzeichnet, dass** der federbelastet zurückdrückbare Anschlagteil (23) des einen Hebelarmes (20) als federbelastet in seine Ruhestellung ausschiebbarer Bolzen ausgeführt ist.

3. Vorrichtung nach Anspruch 1 oder 2, **dadurch gekennzeichnet, dass** das Anschlagteil (23) mit seinem freien, zum Zuführkanal gerichteten Ende in seiner ausgeschobenen Ruhestellung bis unmittelbar vor dem Eingriff in den Zuführkanal (22) liegt, so dass bei einem auch nur geringfügigen Verdrehvorgang des Hebel (17) dieses Anschlagteil (23) bereits in den Zuführkanal eingreift.

4. Vorrichtung nach einem der Ansprüche 1 bis 3, **dadurch gekennzeichnet, dass** der Abstand zwischen dem festen Fortsatz (26) und dem federbelastet ausschiebbaren Anschlagteil (23) größer ist als die Breite der großflächigen Unterlegscheibe (24) des Kunststoffhalters (13) in Zuführrichtung (18) des Zuführkanals (22) gemessen, so dass bei Beginn der Verdrehbewegung des Hebels (17) und solange der Fortsatz (26) am anderen Hebelarm (21) den Durchtritt im Zuführkanal (22) freigibt, das Anschlagteil (23) auf die Oberfläche (29) des nächstfolgenden Kunststoffhalters (13) presst.

5. Vorrichtung nach einem der Ansprüche 1 bis 4, **dadurch gekennzeichnet, dass** der Anschlagteil (23) an seinem freien Ende abgerundet und/oder abgefast ausgeführt ist.

6. Vorrichtung nach einem der Ansprüche 1 bis 5, **dadurch gekennzeichnet, dass** der Hebel (17) federbelastet in seiner Ruhestellung gehalten ist, in welcher der Fortsatz (26) an dem in Zuführrichtung hinten liegenden Hebelarm (21) in den Zuführkanal (22) eingreift.

7. Vorrichtung nach einem der Ansprüche 1 bis 6, **dadurch gekennzeichnet, dass** der Hebel (17) auf einer von dem Fortsatz (26) und dem Anschlagteil (23) abgewandten Seite eine Angriffsfläche (31) zum Ansetzen eines mit dem Vorschub der Vorrichtung (1) verschiebbaren Betätigungselementes (32) aufweist.

8. Vorrichtung nach Anspruch 7, **dadurch gekennzeichnet, dass** die Angriffsfläche (31) des Hebels (17) und eine Angriffsfläche (33) des Betätigungselementes (32) in der jeweiligen Ruhestellung parallel zueinander ausgerichtete Schrägflächen aufweisen, welche bei einem Verschieben relativ zueinander unmittelbar aneinander auftreffen.

9. Vorrichtung nach einem der Ansprüche 1 bis 8, **dadurch gekennzeichnet, dass** an die Vereinzelungsanordnung (16) ein Magazin (15) zur Vormagazinierung von Kunststoffhaltern (13) ansetzbar ist.

10. Vorrichtung nach einem der Ansprüche 1 bis 9, bei der aus einem aus einer großflächigen Unterlegscheibe und einem rohrförmigen Fortsatz gebildeten Kunststoffhalter und einer gegebenenfalls schon vormontierten Schraube bestehen, wobei ein Magazin zur lagegerechten Halterung und verschiebbaren Aufnahme der Kunststoffhalter mit den rohrförmigen Forstsätzen vorgesehen ist, wobei das Magazin als C-förmiges Profil ausgebildet ist, bei welchem der offene Bereich zum Durchtritt der Fortsätze der Kunststoffhalter ausgebildet ist, und wobei im Innenbereich des Profils ein der Dicke der Unterlegscheiben der aufzunehmenden Kunststoffhalter entsprechender Zuführkanal zur geführten Aufnahme der großflächigen Unterlegscheiben der Kunststoffhalter gebildet ist, **dadurch gekennzeichnet, dass** im Innenbereich des Profils (34) der Zuführkanal (22) mittels eines Führungssteges (36) und mittels Führungsschienen (37, 38) begrenzt ist, wobei die Führungsschienen (37, 38) mit Abstand voneinander beidseitig des offenen Bereiches (36) angeordnet sind.

11. Vorrichtung nach Anspruch 10, **dadurch gekennzeichnet, dass** der Führungssteg (36) von einer verstärkten Ausgestaltung der Rückwand des Profils (34) gebildet ist.

12. Vorrichtung nach Anspruch 10 oder 11, **dadurch gekennzeichnet, dass** das das Magazin (15) bildende Profil (34) einsteck- und verriegelbar an der Vorrichtung (1) montierbar ist.

13. Vorrichtung nach Anspruch 3, **dadurch gekennzeichnet, dass** an dem Führungssteg (36) oder an den Führungsschienen (37, 38) Vertiefungen oder Erhebungen ausgebildet sind, welche korrespondierend zu Erhebungen oder Vertiefungen an der Vorrichtung (1) ausgeführt sind.

14. Vorrichtung nach Anspruch 12 oder 13, **dadurch gekennzeichnet, dass** zur Lagesicherung und kraftschlüssigen Verriegelung zwischen Magazin (15) und Vorrichtung (1) an der Rückseite des Magazins (15) eine Befestigungslasche (45) zum Angriff und zur formschlüssigen Verriegelung an der Vorrichtung (1) vorgesehen ist.

15. Vorrichtung nach einem der Ansprüche 10 bis 14, **dadurch gekennzeichnet, dass** das Magazin (15) an seinen beiden Endbereichen Verschlusselemente (39, 40) zur unverlierbaren Halterung eingesetzter Kunststoffhalter (13) aufweist.

16. Vorrichtung nach Anspruch 15, **dadurch gekennzeichnet, dass** die Verschlusselemente (39, 40) quer zur Längserstreckung des Profils (34) verschiebbar in eine Sperr- und in eine Offenstellung bringbar sind.

17. Vorrichtung nach einem der Ansprüche 10 bis 16, **dadurch gekennzeichnet, dass** das Magazin (15) unmittelbar an eine an der Vorrichtung (1) ausgebildete oder angeordnete Vereinzelungsanordnung (16) anschließbar ist.

18. Vorrichtung nach einem der Ansprüche 10 bis 17, **dadurch gekennzeichnet, dass** das Magazin (15) von einem geradlinig ausgeführten Profil (34) gebildet ist, wobei das Magazin (15) in der an der Vorrichtung (1) montierten Stellung mit der Einschraubrichtung einen spitzen Winkel (W) einschließt.

## Claims

1. An apparatus for screwing in fastening elements provided in a magazine, which comprise a plastics holder, formed from a large-area washer and a tubular extension, and an optionally already preassembled screw, wherein a feed limiting assembly is provided between the magazine for the plastics holders and the feed elements to the screwing-in location, wherein the feed limiting assembly has a double-armed lever which can rotate about an axis extending transversely to the feed direction of the magazine, and wherein the lever arm situated to the rear in the feed direction of the plastics holders has a fixed extension which in the rest position of the lever blocks the feed channel for the plastics holders fed in a magazine, **characterised in that** the lever arm (20) coming first in the feed direction (18) of the plastics holders (13) has in its free end zone a spring-loaded retractable stop member (23) which engages in the feed channel (22) for the plastics holders (13) when the extension (26) of the lever arm (21) situated to the rear is moved out of its blocking rest position.

2. An apparatus according to Claim 1, **characterised in that** the spring-loaded retractable stop member (23) of one lever arm (20) in the form of a pin which can be extended spring-loaded into its rest position.

3. An apparatus according to Claim 1 or 2, **characterised in that**, with its free end which is directed towards the feed channel, the stop member (23) is situated in its extended rest position as far as immediately in front of the engagement in the feed channel (22), so that even with only a slight rotating operation of the lever (17) this stop member (23) already engages in the feed channel.

4. An apparatus according to any one of Claims 1 to 3, **characterised in that** the distance between the fixed extension (26) and the spring-loaded extendable stop member (23) is greater than the width of the large-area washer (24) of the plastics holder (13) in the feed direction (18) of the feed channel (22), so that at the start of the rotating movement of the lever (17) and as long as the extension (26) on the other lever arm (21) frees the passage in the feed channel (22) the stop member (23) presses on to the surface (29) of the succeeding plastics holder (13).

5. An apparatus according to any one of Claims 1 to 4, **characterised in that** the stop member (23) is rounded and/or bevelled at its free end.

6. An apparatus according to any one of Claims 1 to 5, **characterised in that** the lever (17) is retained spring-loaded in its rest position, in which the extension (26) on the lever arm situated to the rear in feed direction engages in the feed channel (22).

7. An apparatus according to any one of Claims 1 to 6, **characterised in that** the lever (17) has on one side remote from the extension (26) and the stop member (23) an engagement surface (31) for attaching an actuating element (32) which can be displaced with the advance of the apparatus (1).

8. An apparatus according to Claim 7, **characterised in that** the engagement surface (31) of the lever (17) and an engagement surface (33) of the actuating element (32) have inclined surfaces which are aligned parallel to one another in the respective rest position and which directly encounter one another when displaced relative to one another.

9. An apparatus according to any one of Claims 1 to 8, **characterised in that** a magazine (15) for the preloading of plastics holders (13) can be attached to the feed limiting assembly (16).

10. An apparatus according to any one of Claims 1 to 9, in which plastics holders formed from a large-area washer and a tubular extension, and an optionally already preassembled screw, wherein a magazine for the correctly positioned mounting and displaceable accommodation of the plastics holders with the tubular extensions is provided, wherein the magazine is in the form of a C-shaped profile, in which the open zone is designed for the passage of the extensions of the plastics holders, and wherein in the inner zone of the profile there is formed a feed channel which corresponds to the thickness of the washers of the plastics holders to be accommodated and which serves for the guided accommodation of the large-area washers of the plastics holders, **characterised in that** in the inner zone of the profile (34) the feed channel (22) is bounded by means of a guide web (36) and by means of guide rails (37,38), wherein the guide rails (37,38) are arranged spaced apart on either side of the open zone (36).

11. An apparatus according to Claim 10, **characterised in that** the guide web (36) is formed by a reinforced configuration of the rear wall of the profile (34).

12. An apparatus according to Claim 10 or 11, **characterised in that** the profile (34) forming the magazine (15) can be mounted on the apparatus (1) in a manner enabling it to be inserted and locked therein.

13. An apparatus according to Claim 3, **characterised in that** recesses or raised portions are formed on the guide web (36) or on the guide rails (37,38), which are designed to correspond with raised portions or recesses on the apparatus (1).

14. An apparatus according to Claim 12 or 13, **characterised in that** for location and frictional locking between the magazine (15) and the apparatus (1) a fastening clip (45) is provided on the rear side of the magazine (15) for engagement and for positive locking on the apparatus (1).

15. An apparatus according to any one of Claims 10 to 14, **characterised in that** in both its end zones the magazine (15) has closure elements (39,40) for holding captive the inserted plastics holders (13).

16. An apparatus according to Claim 15, **characterised in that** the closure elements (39,40) can be displaced into a closed position and into an open position transversely to the longitudinal extent of the profile (34).

17. An apparatus according to any one of Claims 10 to 16, **characterised in that** the magazine (15) can be attached directly to a feed limiting assembly (16) formed or mounted on the apparatus (1).

18. An apparatus according to any one of Claims 10 to 17, **characterised in that** the magazine (15) is formed by a straight profile (34), wherein in its position mounted on the apparatus (1) the magazine (15) forms an acute angle (W) with the screwing-in direction.

## Revendications

1. Dispositif pour visser des éléments de fixation préparés dans un magasin, et se composant d'un support en matière plastique formé d'une rondelle de grande surface et d'un prolongement tubulaire et le cas échéant d'une vis déjà pré-assemblée,
un dispositif de séparation étant prévu entre le magasin des supports en matière plastique et des éléments d'alimentation pour la position de vissage,
le dispositif séparateur comportant un levier à deux bras tournant autour d'un axe transversal à la direction d'alimentation du magasin, et
le bras de levier situé derrière, dans la direction d'alimentation des supports en matière plastique, en position de repos du levier, comporte un prolongement bloquant le canal d'alimentation pour les supports en matière plastique fournis à partir du magasin,
**caractérisé en ce que**
le bras de levier (20), qui arrive en premier lieu dans la direction d'alimentation (18) du support en matière plastique (13), comporte dans sa zone d'extrémité libre, une pièce de fixation (23) qui peut être repoussée contre la charge d'un ressort, cette pièce de fixation pénétrant alors dans le canal d'alimentation (22) des supports en matière plastique (13) lorsque le prolongement (26) du bras de levier (21) situé derrière, est dégagé de sa position de repos de blocage.

2. Dispositif selon la revendication 1,
**caractérisé en ce que**
la pièce de fixation (23) qui peut être repoussée contre l'action d'un ressort et appartient au bras de levier (20), est réalisée comme un goujon chargé par ressort et qui peut être déployé dans sa position de repos.

3. Dispositif selon la revendication 1 ou 2,
**caractérisé en ce que**
la pièce de fixation (23) se situe avec son extrémité libre dirigée vers le canal d'alimentation, dans sa position de repos, dégagée, jusque directement avant la prise dans le canal d'alimentation (22) de façon que même pour une faible opération de rotation du levier (17), cette pièce de fixation (23) pénètre déjà dans le canal d'alimentation.

4. Dispositif selon l'une des revendications 1 à 3,
**caractérisé en ce que**
la distance entre le prolongement fixe (26) et la pièce de fixation (23) qui peut être déployée de façon chargée par ressort est supérieure à la largeur de la rondelle de grande surface (24) du support en matière plastique (13) mesuré dans la direction d'alimentation (18) du canal d'alimentation (22) de façon qu'au début du mouvement de rotation du levier (17) et aussi longtemps que le prolongement (26) du bras de levier (21) libère le passage dans le canal d'alimentation (22), la pièce de fixation (23) est pressée contre la surface supérieure (29) du support suivant en matière plastique (13).

5. Dispositif selon l'une des revendications 1 à 4,
**caractérisé en ce que**
l'extrémité libre de la pièce de fixation (23) est arrondie et/ou munie d'un congé.

6. Dispositif selon l'une des revendications 1 à 5,
**caractérisé en ce que**
le levier (17) est maintenu en position de repos, chargé par un ressort, position dans laquelle le prolongement (26) pénètre dans le canal d'alimentation (22) situé derrière le bras de levier (21) dans la direction d'alimentation.

7. Dispositif selon l'une des revendications 1 à 6,
**caractérisé en ce que**
le levier (17) comporte sur un côté opposé au prolongement (26) et à la pièce de fixation (23), une surface de prise (31) pour appliquer un élément d'actionnement (33) coulissant avec l'avance du dispositif (1).

8. Dispositif selon la revendication 7,
**caractérisé en ce que**
la surface de prise (31) du levier (17) et une surface de prise (33) de l'élément d'actionnement (32) présentent des surfaces inclinées alignées l'une par rapport à l'autre parallèlement dans la position de repos respective.

9. Dispositif selon l'une des revendications 1 à 8,
**caractérisé en ce que**
le dispositif de séparation (16) peut recevoir un magasin (15) pour un stockage préalable des supports de matière plastique (13).

10. Dispositif selon l'une des revendications 1 à 9,
selon lequel le support en matière plastique comprend une rondelle de grande surface et d'un prolongement tubulaire et le cas échéant d'une vis pré-assemblée, un magasin étant prévu pour le stockage en position correcte et la réception coulissante des supports en matière plastique avec les prolongements tubulaires, le magasin étant réalisé sous la forme d'un profil à section en C pour lequel, la zone ouverte permet le passage des prolongements du support en matière plastique et dans la zone intérieure du profil, on a formé un canal d'alimentation correspondant à l'épaisseur des rondelles du support de matière plastique à recevoir, pour les recevoir et guider les rondelles de grande surface du support en matière plastique,
**caractérisé en ce qu'**
à l'intérieur du profil (34), le canal d'alimentation (22) est limité par l'intermédiaire d'une entretoise de guidage (36) et à l'aide de rails de guidage (37, 38),
les rails de guidage (37, 38) étant installés écartés les uns des autres de part et d'autre de la zone ouverte (36).

11. Dispositif selon la revendication 10,
**caractérisé en ce que**
l'entretoise de guidage (36) est formée par un renforcement de la paroi arrière du profil (34).

12. Dispositif selon la revendication 10 ou 11,
**caractérisé en ce que**
le profil (34) formant le magasin (15) est monté de façon à pouvoir s'enficher et se verrouiller dans le dispositif (1).

13. Dispositif selon la revendication 3,
**caractérisé en ce que**
l'entretoise de guidage (36) ou les rails de guidage (37, 38) comportent des cavités ou des bossages réalisés de façon correspondante aux bossages ou aux cavités du dispositif (1).

14. Dispositif selon la revendication 12 ou 13,
**caractérisé en ce que**
pour le blocage en position et le verrouillage par une liaison de force, entre le magasin (15) et le dispositif (1), le côté arrière du magasin (15) comporte une patte de fixation (45) pour la prise et il est prévu un verrouillage par une liaison de forme sur le dispositif (1).

15. Dispositif selon l'une des revendications 10 à 14,
**caractérisé en ce que**
le magasin (15) comporte au niveau de ses deux zones d'extrémité, des éléments de fermeture (39, 40) pour tenir de manière imperdable le support de matière plastique (13), intégré.

16. Dispositif selon la revendication 15,
**caractérisé en ce que**
les éléments de fermeture (39, 40) peuvent coulisser transversalement à l'extension longitudinale du profil (34) pour venir dans une position de blocage et une position ouverte.

17. Dispositif selon l'une des revendications 10 à 16,
**caractérisé en ce que**
le magasin (15) est relié directement à un dispositif séparateur (16) réalisé sur le dispositif (1) et installé sur celui-ci.

18. Dispositif selon l'une des revendications 10 à 17,
**caractérisé en ce que**
le magasin (15) est formé par un profil (34) à structure rectiligne, le magasin (15) formant un angle aigu (W) avec la direction de vissage, dans la position montée sur le dispositif (1).
